# DEMANDE DE BREVET EUROPEEN

(11) **EP 4 725 825 A1**
(43) Date de publication de la demande: **15.04.2026**
(21) Numéro de dépôt: 25207730.0
(22) Date de dépôt: 09.10.2025
(51) Int. Cl.: B63B 27/16

(54) **DISPOSITIF ADAPTÉ POUR LANCER ET RÉCUPÉRER UN ENGIN MARIN, COMPRENANT AU MOINS DEUX SYSTÈMES D'AMORTISSEMENT D'UN ÉLÉMENT D'ARMATURE TRANSVERSAL**

(30) Priorité: 10.10.2024 FR 2410944
(71) Demandeur: NAVAL Group, 75015 Paris (FR)
(72) Inventeur: MICHEL, Pierre-Alan, 56311 LORIENT CEDEX (FR); DESPRES, Gabin, 56311 LORIENT CEDEX (FR)
(74) Mandataire: Lavoix

(57) **Abrégé**

Dispositif adapté pour lancer et récupérer un engin marin, comprenant une structure de réception (20) flottante définissant un espace de réception (28) et une ouverture (30) d'accès, et comprenant :
- deux parties latérales (32A, 32B) s'étendant selon une direction longitudinale (L) de part et d'autre de l'espace de réception selon une direction transversale (T),
- un élément d'armature (34A) s'étendant entre les deux parties latérales sous l'espace de réception, l'ouverture étant délimitée au moins par les deux parties latérales et l'élément d'armature.

La structure de réception comprend au moins deux systèmes d'amortissement (40A, 40B) reliant deux extrémités (42a, 42B) transversales de l'élément d'armature aux deux parties latérales, et adaptés pour permettre, par rapport aux deux parties latérales :
- un débattement vertical (F1) des extrémités,
- un débattement longitudinal (F2) d'une partie médiane (45) de l'élément d'armature (34A) obtenu par rotation (F3) de l'élément d'armature par rapport aux deux parties latérales autour de la direction transversale.

## Description

La présente invention se situe dans le domaine des dispositifs pour lancer et récupérer des engins marins, tels que des engins autonomes ou pilotés à distance ou classiquement, de surface ou sous-marins (connus en anglais en tant que USV, pour *Unmanned Surface Vehicle,* et UUV pour *Unmanned Underwater Vehicle*)*.* Parmi les véhicules de surface, certains sont des bateaux gonflables à coque rigide, ou RHIB (en anglais *Rigid Hull Inflatable Boat*)*.*

L'invention concerne également un ensemble comprenant un tel dispositif et l'engin marin.

Un tel dispositif est en général mis en œuvre depuis un navire de surface faisant route, et fait partie d'un système de lancement et de récupération connu sous le nom de LARS (en anglais *Launch And Recovery System*)*.* Ceci permet de lancer l'engin marin à partir du navire de surface et de le récupérer à bord du navire de surface via le dispositif.

Le dispositif comprend une structure de réception adaptée pour flotter sur une étendue d'eau, telle qu'une mer ou un océan, la structure de réception définissant un espace de réception de l'engin marin et une ouverture d'accès à l'espace de réception. L'engin marin est destiné, lors d'une récupération, à s'engager dans l'espace de réception selon une direction longitudinale définie par la structure de réception, en passant par l'ouverture d'accès.

La structure de réception comprend au moins deux parties latérales s'étendant selon la direction longitudinale et situées de part et d'autre de l'espace de réception, et des éléments d'armature tubulaires, ou varangues, reliant les deux parties latérales l'une à l'autre transversalement et situés dans l'eau sous l'espace de réception. Les éléments d'armatures sont en général successifs dans la direction longitudinale et forment un fond lacunaire du dispositif, sur lequel l'engin marin repose une fois reçu dans l'espace de réception. L'ouverture d'accès est délimitée notamment par les deux parties latérales et le premier des éléments d'armatures.

Du fait de mouvements relatifs de l'engin marin par rapport au dispositif, notamment dus à l'état de la mer, il existe un risque de choc, éventuellement assez violent, de l'étrave de l'engin marin sur le premier des éléments d'armature lorsque l'engin marin s'engage dans l'espace de réception, c'est-à-dire lors d'une récupération. Ces impacts, répétés à chaque récupération, sont susceptibles d'endommager le dispositif en créant des fissures dans la structure de réception, et donc de provoquer une indisponibilité ou un besoin de maintenance.

Le but de l'invention est alors de pallier ce problème, c'est-à-dire d'améliorer la disponibilité du dispositif et réduire son besoin de maintenance.

A cet effet, l'invention a pour objet un dispositif selon la revendication 1.

Suivant d'autres aspects avantageux de l'invention, le dispositif comprend une ou plusieurs des caractéristiques correspondant aux revendications 2 à 9, prise(s) isolément ou suivant toutes les combinaisons techniquement possibles.

L'invention a également pour objet un ensemble selon la revendication 10.

L'invention apparaîtra plus clairement à la lecture de la description qui va suivre, donnée uniquement à titre d'exemple non limitatif, et faite en référence aux dessins, dans lesquels :
la figure 1 est une vue de dessus, schématique, d'un ensemble selon l'invention, l'ensemble étant en position latérale par rapport à un navire mère,
la figure 2 est une vue schématique, en perspective, d'un dispositif selon l'invention compris dans l'ensemble représenté sur la figure 1,
la figure 3 est une vue schématique partielle, en perspective, du dispositif représenté sur les figures 1 et 2, la vue étant centrée sur un élément d'armature arrière du dispositif et montrant deux systèmes d'amortissement,
la figure 4 est une vue schématique, partielle, en perspective, d'un des deux système d'amortissement représentés sur la figure 3,
la figure 5 est une vue schématique, partielle, de dessus, du système d'amortissement représenté sur les figures 3 et 4, et
la figure 6 est une vue schématique, en coupe selon un plan horizontal, du système d'amortissement représenté sur les figures 3 à 5, à travers deux paires de mâchoires de fixation.

En référence à la figure 1, on décrit un ensemble 10 selon l'invention.

L'ensemble 10 est en position latérale par rapport à un navire mère 12. Le navire mère 12 et l'ensemble 10 forment un système de lancement et de récupération (ou LARS) d'un engin marin 14.

En variante (non représentée), l'ensemble 10 est par exemple en position arrière par rapport au navire mère 12.

L'ensemble 10 comprend l'engin marin 14, et un dispositif 16 (figures 1 et 2) adapté pour lancer et récupérer l'engin marin, qui est avantageusement stocké dans ou sur le navire mère 12 après récupération.

Le navire mère 12 est avantageusement adapté pour stocker d'autres engins marins (non représentés), adaptés pour être lancés et récupérés par le dispositif 10 ou un autre dispositif similaire (non représenté), puis éventuellement stockés à nouveau dans le navire mère.

L'engin marin 14 est avantageusement un engin autonome ou piloté à distance, de surface ou sous-marin, par exemple de type USV, UUV ou RHIB mentionnés ci-dessus. L'engin marin 14 peut aussi être un engin piloté classiquement.

Par exemple, le dispositif 16 est relié au navire mère 12 par des câbles 18 (symbolisés sur la figure 1).

Avantageusement, le dispositif 16 peut être lui-même transporté dans ou sur le navire mère 12, notamment lorsque ce dernier fait route. Le dispositif 16 est avantageusement mis à l'eau lorsqu'il faut lancer ou récupérer un ou des engins marins.

Comme visible sur la figure 2, le dispositif 16 comprend une structure de réception 20 adaptée pour flotter sur une étendue d'eau 22, par exemple un océan ou une mer, et avantageusement une jupe 24 de guidage de l'engin marin 14.

La structure de réception 20 définit un espace de réception 28 de l'engin marin 14 et une ouverture 30 (figure 3) d'accès à l'espace de réception 28, l'engin marin 14 étant destiné, lors d'une récupération, à s'engager dans l'espace de réception selon une direction longitudinale L en passant par l'ouverture.

La direction longitudinale L est définie par la structure de réception 20 et est avantageusement sensiblement horizontale lorsque le dispositif 16 est à l'équilibre sur l'étendue d'eau 22. Par exemple, la direction longitudinale L est sensiblement parallèle à une direction longitudinale L' du navire mère 12.

Le sens d'engagement définit un sens avant A dans la direction longitudinale L, le sens avant permettant de définir un côté avant et un côté arrière du dispositif 16.

On définit également une direction transversale T perpendiculaire à la direction longitudinale L et destinée à être sensiblement horizontale lorsque le dispositif 16 est à l'équilibre sur l'étendue d'eau 22, et une direction d'élévation V perpendiculaire à la direction longitudinale L et à la direction transversale T, et verticale dans l'exemple lorsque le dispositif est à l'équilibre.

La structure de réception 20 comprend deux parties latérales 32A, 32B s'étendant selon la direction longitudinale L et situées de part et d'autre de l'espace de réception 28 dans la direction transversale T.

La structure de réception 20 comprend un élément d'armature 34A, ou varangue. Dans l'exemple, la structure de réception 20 comprend d'autres éléments d'armatures 34B à 34D structurellement analogues à l'élément d'armature 34A. Les éléments d'armatures 34A à 34D définissent un fond 36 lacunaire du dispositif 16, formant avantageusement avec les deux parties latérales 32A, 32B un berceau définissant au moins en partie l'espace de réception 28.

Avantageusement, la structure de réception 20 comprend des portiques 38A, 38B pour permettre de soulever le dispositif 16 ou l'ensemble 10 par des moyens non représentés, et comprend aussi des protections 40 éventuellement disposées sur les éléments d'armature 34A à 34D.

La structure de réception 20 comprend en outre au moins deux systèmes d'amortissement 40A, 40B (figures 3 à 6) reliant mécaniquement deux extrémités 42A, 42B transversales de l'élément d'armature 34A respectivement aux deux parties latérales 32A, 32B.

Dans l'exemple, la structure de réception 20 comprend aussi des systèmes d'amortissement (non visibles) reliant les éléments d'armature 34B à 34D aux deux parties latérales 32A, 32B. Ces éléments sont par exemple structurellement analogues aux deux systèmes d'amortissement 40A, 40B.

La structure de réception 20 comprend avantageusement d'autres éléments classiques dans ce genre de structure et qui ne seront pas décrits ici.

L'élément d'armature 34A, les deux parties latérales 32A, 32B, et dans l'exemple le portique 38A, définissent l'ouverture 30.

Selon des variantes non représentées, les autres éléments d'armatures 34B à 34D ne sont pas analogues à l'élément d'armature 34A, et le fond 36 n'est par exemple pas aussi lacunaire que dans l'exemple.

Selon un mode de réalisation, seul l'élément d'armature 34A est relié aux deux parties latérales 32A, 32B par des systèmes d'amortissement.

Les deux parties latérales 32A, 32B forment avantageusement des flotteurs et se rejoignent dans l'exemple vers l'avant du dispositif 16 pour former une proue.

Chacune des deux parties latérales 32A, 32B définit avantageusement un caisson structurel 43A, 43B définissant un logement 44A, 44B ouvert vers le bas selon la direction d'élévation V.

L'ouverture 30 s'étend par exemple perpendiculairement à la direction longitudinale L.

L'élément d'armature 34A est par exemple tubulaire et situé sous l'espace de réception 28. L'élément d'armature 34A comprend une partie médiane 45 s'étendant entre les deux extrémités 42A, 42B, et avantageusement deux bras 46A, 46B s'étendant longitudinalement vers l'arrière à partir des deux extrémités.

La jupe 24 comprend par exemple un matériau élastomère, avantageusement résistant à l'eau de mer, et à l'abrasion et aux chocs répétés d'une étrave 50 (figure 1) de l'engin marin 14. La jupe 24 est par exemple fixée sur l'élément d'armature 34A, par exemple au moins sur la partie médiane 45 et les deux bras 46A, 46B.

Le matériau élastomère est par exemple du polyuréthane, du polychloroprène ou du silicone.

Les protections 40 sont situées sur le dessus d'au moins certains des éléments d'armature 34A à 34D et sont adaptées pour éviter un contact direct entre l'étrave 50 de l'engin marin 14 et les éléments d'armature.

Les deux systèmes d'amortissement 40A, 40B sont avantageusement analogues l'un à l'autre structurellement, et sont par exemple symétriques l'un de l'autre par rapport à un plan médian M (figure 3). Aussi seul le système d'amortissement 40B sera décrit ci-après en référence aux figures 3 à 6.

Le système d'amortissement 40B est adapté pour permettre, par rapport aux deux parties latérales 32A, 32B, du fait de la récupération de l'engin marin 14, un débattement vertical (flèche F1 sur les figures 3 à 5) de l'extrémité 42B selon la direction d'élévation V, et un débattement longitudinal (flèche F2 sur la figure 3) de la partie médiane 45, le débattement longitudinal étant obtenu par une rotation (flèche F3 sur les figures 3 à 5) de l'élément d'armature 34A par rapport aux deux parties latérales 32A, 32B autour de la direction transversale T.

Le système d'amortissement 40B comprend dans l'exemple une armature 48 fixée sur l'extrémité 42B et reçue dans le logement 44B selon la direction d'élévation V, et au moins deux amortisseurs 50A, 50B situés de part et d'autre de l'armature 48 dans la direction longitudinale L.

Dans l'exemple, le système d'amortissement 40B comprend en outre deux autres amortisseurs 50C, 50D structurellement analogues aux deux amortisseurs 50A, 50B et situés sous les deux amortisseurs 50A, 50B dans la direction d'élévation V.

Selon des variantes non représentées, le système d'amortissement 40B comporte un ou plusieurs autre(s) amortisseur(s) encore (non représentés), avantageusement analogue(s) aux deux amortisseurs 50A, 50B.

Les deux amortisseurs 50A, 50B sont avantageusement alignés l'un avec l'autre dans la direction longitudinale L.

Chacun des deux amortisseurs 50A, 50B comprend par exemple au moins un câble 52 métallique formant des spires 54 fixées, d'une part, sur l'armature 48, et, d'autre part, respectivement sur des côtés 56, 58 du caisson structurel 43B.

Dans l'exemple, chacun des deux amortisseurs 50A, 50B comprend un autre câble métallique 60 formant des spires 62 fixées, d'une part, sur l'armature 48, et, d'autre part, respectivement sur les côtés 56, 58 du caisson structurel 43B.

Les spires 54, et dans l'exemple les spires 62, sont enroulées autour d'une direction d'enroulement E avantageusement parallèle à la direction transversale T.

Le câble 52 et l'autre câble 60 se situent par exemple dans le prolongement l'un de l'autre selon la direction d'enroulement E. Le câble 52 et câble 60 forment par exemple entre 3 et 5 spires chacun.

Selon une variante non représentée, les câbles 52 et 60 forment un seul câble, ayant par exemple entre 6 et 10 spires.

Les câbles 52, 60 sont par exemple structurellement analogues l'un à l'autre. Les câbles 52, 60 comprennent par exemple des brins 63 d'acier inoxydable toronnés.

Chacun des deux amortisseurs 50A, 50B comprend deux paires de mâchoires 64A, 64B, 66A, 66B adaptées pour fixer les câbles 52, 60 respectivement sur l'armature 48 et sur les côtés 56, 58 du caisson structurel 43B.

Les mâchoires 64A, 64B, 66A, 66B de chacune des deux paires s'étendent dans une direction d'élongation L1 par exemple parallèle à la direction transversale T.

Dans l'exemple, les mâchoires 64A, 64B, d'une part, et les mâchoires 66A, 66B, d'autre part, sont pressées l'une contre l'autre, par exemple dans la direction longitudinale L, par des vis 68 ou des boulons de manière à enserrer des zones de fixation 70 de chacune des spires 54, 62.

Les paires de mâchoires 64A, 64B, 66A, 66B forment avantageusement des logements cylindriques, s'étendant par exemple dans la direction d'élévation V, les logements recevant les zones de fixation 70.

Dans l'exemple, les paires de mâchoires 64A, 64B, 66A, 66B sont fixées respectivement sur les côtés 56, 58 et sur l'armature 48 par des vis 72 ou des boulons, par exemple orientés selon la direction longitudinale L.

Les zones de fixation 70 enserrées par les mâchoires 64A, 64B sont diamétralement opposées dans les spires 54, 62 aux zones de fixation 70 enserrées par les mâchoires 66A, 66B.

L'armature 48 comprend par exemple une partie supérieure 74 s'étendant dans un plan P (figure 5) perpendiculaire à la direction longitudinale L et sur laquelle les deux amortisseurs 50A, 50B sont fixés, et une partie inférieure 76 formant une bride boulonnée sur l'une des deux extrémités 42A, 42B.

Outre les côtés 56, 58, le caisson structurel 43B comprend par exemple deux autres côtés (non représentés) fermant latéralement, autour de la direction d'élévation V, le logement 44B. Le caisson structurel 43B comprend avantageusement un côté supérieur 78 avantageusement formé par un capot amovible, de manière à permettre un accès au système d'amortissement 40B par le haut selon la direction d'élévation V, par exemple pour la maintenance des amortisseurs.

Le caisson structurel 43B est avantageusement adapté pour être envahi par de l'eau de l'étendue d'eau 22 lorsque le dispositif 16 est en fonctionnement.

Grâce aux caractéristiques décrites ci-dessus, les deux systèmes d'amortissement 40A, 40B agissent comme des plots de découplage grâce à la souplesse des câbles 52, 60 des amortisseurs 50A à 50B. Ainsi, les deux systèmes d'amortissement 40A, 40B limitent les effets des impacts répétés et violents de l'engin marin 14 sur l'élément d'armature 34A. Ceci réduit le besoin de maintenance du dispositif 16 et améliore sa disponibilité.

En effet, grâce au débattement vertical F1 et au débattement longitudinal F2 permis par les deux systèmes d'amortissement 40A, 40B, le niveau des contraintes structurelles dans les parties latérales 32A, 32B et dans les éléments d'armature 34B à 34D concernés est réduit, ce qui préserve la durée de vie de ces éléments. Les accélérations résiduelles subies par l'engin marin 14 sont également réduites, ce qui préserve aussi sa durée de vie.

En outre, les amortisseurs 50A à 50D sont avantageusement facilement extractibles et entretenus grâce aux capots des caissons structurels 43A, 43B.

Les amortisseurs 50A à 50D sont avantageusement fixés de manière simple sur les caissons structurels 43A, 43B, tandis que les brides formées par la partie inférieure 76 de l'armature 48 sont fixées de manière simple sur les extrémités 42A, 42B de l'élément d'armature 34A.

## Revendications

1. Dispositif (16) adapté pour lancer et récupérer un engin marin (14), le dispositif (16) comprenant une structure de réception (20) adaptée pour flotter sur une étendue d'eau (22), la structure de réception (20) définissant un espace de réception (28) de l'engin marin (14) et une ouverture (30) d'accès à l'espace de réception (28), l'engin marin (14) étant destiné, lors d'une récupération, à s'engager dans l'espace de réception (28) selon une direction longitudinale (L) définie par la structure de réception (20) en passant par l'ouverture (30) selon un sens avant (A), la structure de réception (20) comprenant :
- au moins deux parties latérales (32A, 32B) s'étendant selon la direction longitudinale (L) et situées de part et d'autre de l'espace de réception (28) selon une direction transversale (T) perpendiculaire à la direction longitudinale (L),
- au moins un élément d'armature (34A) tubulaire s'étendant entre les deux parties latérales (32A, 32B) transversalement et situé sous l'espace de réception (28), l'ouverture (30) étant délimitée au moins par les deux parties latérales (32A, 32B) et l'élément d'armature (34A),
**caractérisé en ce que** la structure de réception (20) comprend au moins deux systèmes d'amortissement (40A, 40B) reliant mécaniquement deux extrémités (42a, 42B) transversales de l'élément d'armature (34A) respectivement aux deux parties latérales (32A, 32B), les deux systèmes d'amortissement (40A, 40B) étant adaptés pour permettre, par rapport aux deux parties latérales (32A, 32B), du fait de la récupération de l'engin marin (14) :
- un débattement vertical (F1) des extrémités (42A, 42B) selon une direction d'élévation (V) perpendiculaire à la direction longitudinale (L) et à la direction transversale (T), et
- un débattement longitudinal (F2) d'une partie médiane (45) de l'élément d'armature (34A) s'étendant entre les deux extrémités (42A, 42B), le débattement longitudinal (F2) étant obtenu par une rotation (F3) de l'élément d'armature (34A) par rapport aux deux parties latérales (32A, 32B) autour de la direction transversale (T).

2. Dispositif (16) selon la revendication 1, dans lequel chacune des deux parties latérales (32A, 32B) définit un caisson structurel (43A, 43B) définissant un logement (44A, 44B) ouvert vers le bas selon la direction d'élévation (V), chacun des deux systèmes d'amortissement (40A, 40B) comprenant :
- une armature (48) fixée respectivement sur l'une des deux extrémités (42A, 42B) et reçue dans le logement (44A, 44B) selon la direction d'élévation (V),
- au moins deux amortisseurs (50A, 50B) situés de part et d'autre de l'armature (48) dans la direction longitudinale (L), chacun des deux amortisseurs (50A, 50B) comprenant au moins un câble (52) métallique formant des spires (54) fixées, d'une part, sur l'armature (48), et, d'autre part, respectivement sur des côtés (56, 58) du caisson structurel (43A, 43B).

3. Dispositif (16) selon la revendication 2, dans lequel les spires (54) sont enroulées autour d'une direction d'enroulement (E) parallèle à la direction transversale (T).

4. Dispositif (16) selon la revendication 2 ou 3, dans lequel les deux amortisseurs (50A, 50B) sont alignés l'un avec l'autre dans la direction longitudinale (L).

5. Dispositif (16) selon l'une quelconques des revendication 2 à 4, dans lequel chacun des deux systèmes d'amortissement (40A, 40B) comprend en outre deux autres amortisseurs (50C, 50D) structurellement analogues aux deux amortisseurs (50A, 50B) et situés sous les deux amortisseurs (50A, 50B) dans la direction d'élévation (V).

6. Dispositif (16) selon l'une quelconques des revendication 2 à 4, dans lequel l'armature (48) comprend une partie supérieure (74) s'étendant dans un plan (P) perpendiculaire à la direction longitudinale (L) et sur laquelle les deux amortisseurs (50A, 50B) sont fixés, et une partie inférieure (76) formant une bride fixée sur l'une des deux extrémités (42A, 42B).

7. Dispositif (16) selon l'une quelconques des revendication 2 à 6, dans lequel chacun des deux amortisseurs (50A, 50B) comprend au moins deux paires de mâchoires (64A, 64B, 66A, 66B) adaptées pour fixer le câble respectivement sur l'armature et sur ledit côté (56, 58) du caisson structurel (43A, 43B), les mâchoires (64A, 64B, 66A, 66B) de chacune des deux paires s'étendant dans une direction d'élongation (L1) et étant pressées l'une contre l'autre par des vis (68) ou des boulons de manière à enserrer des zones de fixation (70) de chacune des spires (54), les zones de fixation (70) enserrées par l'une des deux paires étant diamétralement opposées dans les spires (54) aux zones de fixation (70) enserrées par l'autre des deux paires.

8. Dispositif (16) selon l'une quelconques des revendication 2 à 7, dans lequel le câble (52) comprend des brins (63) toronnés.

9. Dispositif (16) selon l'une quelconques des revendication 2 à 8, dans lequel chacun des deux amortisseurs (50A, 50B) comprend un autre câble (60) métallique formant des spires (62) fixées, d'une part, sur l'armature (48), et, d'autre part, sur un côté (56, 58) du caisson structurel (43A, 43B), le câble (52) et l'autre câble (60) se situant dans le prolongement l'un de l'autre selon une direction d'enroulement (E) des spires (54, 62) du câble (52) et de l'autre câble (60).

10. Ensemble (10) comprenant un dispositif (16) tel que décrit par l'une quelconque des revendications 1 à 9, et un engin marin (14) adapté, en cas de récupération, pour s'engager dans l'espace de réception (28) selon la direction longitudinale (L) en passant par l'ouverture (30) selon le sens avant (A).
